# EUROPÄISCHE PATENTSCHRIFT

(11) **EP 1 760 221 B1**
(45) Veröffentlichungstag und Bekanntmachung des Hinweises auf die Patenterteilung: **07.03.2012**
(21) Anmeldenummer: 06011619.1
(22) Anmeldetag: 03.06.2006
(51) Int. Cl.: E04F 10/06

(54) **Anordnung zur Neigungseinstellung der Gelenkarme einer Gelenkarmmarkise**
Arrangement for adjusting the inclination of the arms of an awning with articulated arms
Agencement pour ajuster l'angle d'inclinaison de bras d'un store à bras articulé

(30) Priorität: 03.09.2005 DE 202005013924 U
(43) Veröffentlichungstag der Anmeldung: 07.03.2007
(73) Patentinhaber: Schmitz-Werke GmbH + Co. KG, 48282 Emsdetten (DE)
(72) Erfinder: Kröner, Sven, 49497 Mettingen (DE)
(74) Vertreter: Schneck, Herbert

(56) Entgegenhaltungen:
- DE-A1- 10 216 478
- DE-U1- 9 416 963

## Beschreibung

Die Erfindung richtet sich auf eine Anordnung zur Neigungseinstellung der Gelenkarme einer Gelenkarmmarkise umfassend eine ortsfest montierbare Konsole, einen inneren Gelenkarmabschnitt und ein das Verschwenken des Gelenkarmabschnitts ermöglichendes Schwenkgelenk.

Derartige Anordnungen sind in zahlreichen Ausführungsformen bekannt, wobei teilweise sehr komplexe und damit auch kostenaufwendige Lösungen realisiert werden.

DE 102 16 478 A1 zeigt eine Anordnung gemäß dem Oberbegriff des Anspruchs 1.

Der Erfindung liegt die Aufgabe zugrunde, eine Anordnung der gattungsgemäßen Art so auszugestalten, dass eine vorteilhafte, kostengünstige Herstellung und eine leichte Einstellbarkeit realisierbar sind.

Diese Aufgabe wird erfindungsgemäß dadurch gelöst, dass mit dem Schwenkgelenk eine Armkonsole verbunden ist, welche an der Konsole schwenkbar gelagert ist, wobei ein Stellorgan gegen die Wirkung der Schwerkraft vertikal auf die Armkonsole diese verschwenkend und neigungseinstellend einwirkt.

Das Stellorgan kann als Stellschraube ausgebildet sein. Diese Lösung ist besonders einfach. Trotzdem lassen sich sehr stabile, reproduzierbare Einstellungen erreichen. Die Bewegung der Stellschraube kann mittels eines Imbusschlüssels leicht vorgenommen werden.

Die Stellschraube kann ein Gewindestift, eine Sechskantschraube oder eine Innensechskantschraube sein. Alternativ kommen als Stellorgan aber auch ein Pneumatikzylinder oder ein Hydraulikzylinder sowie ein Servoantrieb in Betracht, wodurch eine stufenlose Neigungseinstellung realisierbar ist, die der Endverbraucher wie bei einem Neigungsverstellgetriebe anpassen kann.

In weiterer Ausgestaltung der Erfindung ist vorgesehen, dass die Konsole ein Gehäuse aufweist, in welches die Armkonsole eingreift, wobei ein Schwenklagerbolzen die Wände des Gehäuses durchsetzt.

Durch ein solches insbesondere weitgehend geschlossenes Gehäuse wird eine sehr stabile Führung für die Armkonsole erreicht und gleichzeitig kann auf vorteilhafte Weise das Schwenklager realisiert werden. Insbesondere ist vorgesehen, dass die Armkonsole in das Schwenklager in horizontaler Richtung formschlüssig eingreift und lediglich in vertikaler Richtung für das erforderliche Einstellspiel gesorgt ist.

Am einfachsten wird an der Oberseite des Gehäuses eine Gewindebohrung zur Aufnahme der Stellschraube angeordnet.

Nachfolgend wird die Erfindung anhand eines bevorzugten Ausführungsbeispiels in Verbindung mit der Zeichnung näher beschrieben. Dabei zeigen:
- Fig. 1: eine perspektivische Darstellung einer Konsole mit Schwenkgelenk und dem inneren Abschnitt eines Gelenkarms,
- Fig. 2: einen Schnitt längs der Linie II-II in Fig. 1 und

- Fig. 3a bis 3c: eine Seitenansicht, teilweise aufgebrochen, in unter-schiedlichen Neigungseinstellpositionen des Gelenk-arms.

Eine erfindungsgemäße Anordnung 1 umfasst eine innere Konsole 2, die fest montiert ist, eine Schwenkgelenkanordnung 3 und den inneren Abschnitt 4 eines Gelenkarms.

Die Konsole 1 weist eine Längsausnehmung 5 auf, in der eine Armkonsole 6 angeordnet ist, die eine Bohrung aufweist, die als Schwinglager dient, und auf diese Weise um einen Schwenkbolzen 7 schwenkbar ist, der das Gehäuse der Konsole durchsetzt. Am freien äußeren Ende der Armkonsole 6 ist das Gelenk 3 mit dem inneren Gelenkarmabschnitt 4 ausgebildet, sodass bei einem Verschwenken der Armkonsole 6 auch der Gelenkarmabschnitt 4 und damit der gesamte Gelenkarm mit verschwenkt werden bzw. hierdurch in der Neigung einstellbar sind.

An der Oberseite 8 des Gehäuses der Konsole 2 ist eine Gewindebohrung 9 mit einer Stellschraube 10 in der Form einer Imbusschraube ausgebildet. Die innere, untere Stirnseite der Stellschraube 10 liegt an der Oberseite 11 der Armkonsole 6 an.

Durch ein Verdrehen der Stellschraube 10 in Richtung des Pfeils P1, das heißt in Fig. 3b nach links, oder in Richtung des Pfeils P2, das heißt in Fig. 3c nach rechts, kann die Stellschraube 10 weiter heraus oder weiter hinein geschraubt werden. Je weiter die Stellschraube 10 eingeschraubt wird (vgl. Pfeil P2 in Fig. 3c) desto stärker drückt sie auf die Oberseite 11 der Konsole 6, sodass die Konsole in Fig. 3 am linken Ende nach unten gedrückt wird, wobei aufgrund der Lagerung um den Bolzen 7 der Gelenkarmabschnitt 4 nach oben gedrückt wird.

Wird demgegenüber die Stellschraube 10 in Richtung des Pfeils P1 herausgeschraubt, folgt die Konsole 6 der Stellschraube, weil die Schwerkraft den Gelenkarmabschnitt 4 nach unten drückt und dementsprechend eine Kraft nach oben auf die Konsole 6 ausgeübt wird.

Auf diese Weise kann eine einfache, endlagenstabile Neigungseinstellung vorgenommen werden.

## Patentansprüche

1. Anordnung zur Neigungseinstellung der Gelenkarme einer Gelenkarmmarkise umfassend eine ortsfest montierbare Innenkonsole (2), einen inneren Gelenkarmabschnitt (4) und ein das Verschwenken des Gelenkarmabschnitts (4) ermöglichendes Schwenkgelenk (3), wobei mit ein Schwenkgelenk (3) eine Armkonsole (6) verbunden ist, **dadurch gekennzeichnet, dass** diese an der Innenkonsole (2) schwenkbar gelagert ist, wobei ein Stellorgan (10) gegen die Wirkung der Schwerkraft vertikal auf die Armkonsole (6) diese verschwenkend und neigungseinstellend einwirkt.

2. Anordnung nach Anspruch 1, **dadurch gekennzeichnet, dass** das Stellorgan eine Stellschraube, ein Gewindestift, ein Pneumatikzylinder, ein Hydraulikzylinder oder ein Servoantrieb ist.

3. Anordnung nach Anspruch 1, **dadurch gekennzeichnet, dass** die Innenkonsole (2) ein Gehäuse aufweist, in welches die Armkonsole (6) eingreift, wobei ein Schwenklagerbolzen (4) die Wände des Gehäuses durchsetzt.

4. Anordnung nach Anspruch 3, **dadurch gekennzeichnet, dass** an der Oberseite des Gehäuses eine Gewindebohrung (9) zur Aufnahme der Stellschraube (10) angeordnet ist.

## Claims

1. Arrangement for adjusting the inclination of the articulated arms of an awning with articulated arms comprising an inner console (2) that can be mounted to be stationary, an inner articulation arm section (4) and a rotatable articulation (3) for enabling the pivoting of the articulation arm section (4), wherein an arm console (6) is connected to the rotatable articulation (3), **characterised in that** said arm console is mounted pivotably on the inner console (2), wherein an adjusting element (10) acts against the action of gravity vertically on the arm console (6) pivoting the latter and adjusting the angle of inclination.

2. Arrangement according to claim 1, **characterised in that** the adjusting element is an adjusting screw, a threaded pin, a pneumatic cylinder, a hydraulic cylinder or a servodrive.

3. Arrangement according to claim 1, **characterised in that** the inner console (2) comprises a housing into which the arm console (6) engages, wherein a rotating bearing bolt (4) passes through the walls of the housing.

4. Arrangement according to claim 3, **characterised in that** on the top of the housing a threaded bore (9) is arranged for receiving the adjusting screw (10).

## Revendications

1. Agencement pour l'ajustement de l'angle d'inclinaison des bras d'articulation d'un store à bras articulés comprenant une console interne (2) pouvant être montée à un endroit fixe, une section de bras articulé interne (4) et une articulation pivotante (3) permettant le pivotement de la section de bras articulé (4), une console de bras (6) étant reliée avec l'articulation pivotante (3), **caractérisé en ce que** celle-ci est agencée en pouvant pivoter dans la console interne (2), un organe d'ajustement (10) opérant verticalement contre l'effet de la force de gravité sur le bras support en le faisant pivoter et en réglant l'angle d'inclinaison.

2. Agencement selon la revendication 1 **caractérisé en ce que** l'organe d'ajustement est une vis de réglage, une tige filetée, un vérin pneumatique, un vérin hydraulique ou un servo-entraînement.

3. Agencement selon la revendication 1 **caractérisé en ce que** la console interne (2) présente un boîtier dans lequel la console de bras (6) s'engage, un axe de tige de pivotement (4) traversant les parois du boitier.

4. Agencement selon la revendication 3 **caractérisé en ce que** sur la face supérieure du boitier se trouve agencé un trou taraudé (9) pour la réception de la vis de réglage (10).
